# DEMANDE DE BREVET EUROPEEN

(11) **EP 1 028 065 A1**
(43) Date de publication de la demande: **16.08.2000**
(21) Numéro de dépôt: 00420027.5
(22) Date de dépôt: 08.02.2000
(51) Int. Cl.: B65D 27/30

(54) **Sachet ayant une fermeture inviolable**

(30) Priorité: 09.02.1999 FR 9901671
(71) Demandeur: Autobar Flexible France, 43600 Sainte Sigolène (FR)
(72) Inventeur: Simand, Pascal, 42240 Caloire (FR); Buvry, Dominique, 43290 Roucoules (FR)
(74) Mandataire: Perrier, Jean-Pierre

(57) **Abrégé**

Dans ce dispositif, la fermeture de l'ouverture (13) de ce sachet est assurée par un ruban adhésif (12) comportant une partie (12a) collée sur le bord de l'ouverture (13) et une partie (12b) en forme de volet pouvant être rabattue sur l'autre paroi bordant l'ouverture, ledit ruban comportant, entre la couche adhésive (14) et la nappe (12) le composant, un complexe de révélation (R1( composé de marques (15a à 15d) imprimées par un vernis incolore et d'une couche d'encre colorée 16 répartie en aplat, l'un des composants vernis encre étant choisi parmi ceux n'adhérant pas à l'autre.

Selon l'invention, il comprend, en complément du complexe de révélation (16) porté par le ruban adhésif (12) et sur chacune des parois (11a, 11b) du sachet venant en contact avec le ruban adhésif (12), c'est-à-dire de part et d'autre de l'ouverture (13) ménagée dans ce sachet, des couches complémentaires de révélation (R2 et R3), ayant sensiblement la même surface que la partie correspondante (12a, 12b) du volet devant les recouvrir, chacune de ces couches étant composée de marques (25a à 25e) imprimées par un vernis incolore et d'une couche d'encre colorée (26) répartie en aplat et recouvrant ces marques, l'un des composants vernis ou encre étant choisi parmi ceux n'adhérant pas à l'autre composant.

## Description

L'invention concerne les sachets pour les transferts de fonds et de valeurs financières comportant un dispositif de détection de la première ouverture.

Actuellement ces sachets sont réalisés dans une nappe en matière synthétique et comportent à une extrémité une ouverture, par exemple transversale, dont l'obturation est assurée, comme montré aux figures 1 à 3 annexées, par un ruban adhésif 2 comportant une partie longitudinale 2a collée sur la paroi 1a et le long du bord de l'ouverture 3 du sachet et une partie longitudinale 2b formant un volet rabattable sur l'autre bord de l'ouverture, cet autre bord étant constitué, dans la forme d'exécution représentée, par l'autre partie 1 b de la paroi du sachet 1.

Pour détecter la première ouverture, c'est-à-dire pour éviter que, lors du transfert du sachet rempli, il soit possible de l'ouvrir, de prélever tout ou partie des valeurs qu'il contient et de le refermer, il est connu d'interposer, entre la couche d'adhésif 4 et le ruban 2 en matière synthétique, un complexe révélateur R1 composé d'un vernis incolore imprimé en formant un marquage 5a à 5d, tel que, par exemple, l'expression « ouvert », et d'une couche d'encre de couleur 6 répartie en aplat, l'un des composants encre-vernis étant choisi parmi ceux n'adhérant pas à l'autre mais adhérant à la matière du volet.

Ainsi lors de la première ouverture d'un sachet par tirage sur le volet, et comme montré à la figure 4 annexée, la couche d'encre 6 adhérant à l'adhésif 4 et au volet 2b se répartit entre ces deux supports, sauf dans les zones comportant les marques de vernis, par exemple, celles 5c, 5d, puisque n'adhérant pas au vernis. Cette encre reste en totalité sur l'adhésif 4, comme montré en 6c, 6d. Les marques de vernis invisible 5c, 5d sont ainsi dégagées de toute impression colorée et font apparaître, par opposition dans l'environnement coloré par l'encre adhérant au volet 2b, un texte signalant l'ouverture.

Si le volet 2b est à nouveau rabattu et recollé sur la paroi 1 b, au moins une partie des marques 5c, 5d ne coincident pas avec les restes d'encre 6c, 6d correspondants et révèle l'action antérieure d'ouverture.

Un tel dispositif de détection d'une première ouverture a donné satisfaction jusqu'à ce que soit commercialisées des bombes aérosol délivrant un gaz réfrigérant permettant d'atteindre localement une température de- 40 à - 50°C.

En effet, si un gaz réfrigérant est répandu sur l'une quelconque des deux parties du ruban adhésif 2, et par exemple sur le volet 2b, l'adhésif 4 de liaison du volet avec la paroi 1b du sachet perd son pouvoir adhésif et permet, dans certaines conditions d'ouverture, de séparer le volet 2a de la paroi 1 b sans que la fonction révélatrice puisse se réaliser. Il en est ainsi parce que, sous l'effet du froid l'adhésif a tendance a mieux adhérer à l'encre 6 et au vernis 5 qu'à la paroi 1b du sachet qui, en raison de sa réalisation en polyéthylène, est moins adhérent. Il en résulte que, non seulement il est possible d'accéder au contenu du sachet en conservant le pouvoir collant de l'adhésif, qui revient dès que le volet est à nouveau à température ambiante, mais aussi d'effectuer cette opération sans que les marques d'ouverture soient réalisées, c'est-à-dire sans que cette ouverture puisse être révélée. Il est bien évident que sous l'action du gaz réfrigérant, il est également possible de décoller la partie 2a du ruban adhésif de la paroi 1a du sachet.

Pour remédier à cela le document US 5 391 136 utilise une premier moyen de liaison entre le bord interne du volet et le bord de l'ouverture du sachet et un second moyen de liaison entre le bord externe du volet et la face externe de la paroi du sachet près de l'ouverture, ce deuxième moyen recouvrant le premier en assurant une liaison dite inviolable, alors que le premier assure une liaison dite normale. En pratique les deux moyens sont composés d'un ruban fragile et d'un adhésif agressif, disposé, respectivement sur les deux faces et sur une seule face, pour former un ensemble dit inviolable et très destructible. des impressions de couleurs sont envisagées pour accroître la perception de la violation se caractérisant par des brisures, des déformations ou l'interruption d'un motif. L'expérience fait apparaître que le prix de fabrication de tels sachets prend en compte pour près de la moitié le recours à des rubans adhésifs spéciaux et qu'il est souhaitable de limiter leur utilisation dans ce type de sachet.

L'invention a pour objet de fournir un dispositif de détection de la première ouverture d'un sachet qui soit insensible à l'action des basses températures, mais en améliorant encore la visualisation de la première ouverture, tout en limitant le nombre de rubans adhésifs à un et en faisant appel à des techniques de fabrication couramment mises en oeuvre par le fabricant de films et de sachets.

A cet effet, le dispositif selon l'invention comprend, en complément du complexe de révélation porté par le ruban adhésif et sur chacune des parois du sachet venant en contact avec le ruban adhésif, c'est-à-dire de part et d'autre de l'ouverture ménagée dans ce sachet, des couches complémentaires de révélation, ayant sensiblement la même surface que la partie correspondante du volet devant les recouvrir, chacune de ces couches de complexe révélateur étant composée de marques imprimées par un vernis incolore et d'une couche d'encre colorée, répartie en aplat et recouvrant les marques , l'un des composants vernis ou encre étant choisi parmi ceux n'adhérant pas à l'autre composant.

Avec ce dispositif, qui complète celui existant ménagé sur le ruban adhésif, lors d'une tentative d'ouverture par effraction au gaz réfrigérant, l'adhésif du ruban conserve, comme par le passé, suffisamment de pouvoir adhérant pour rester au contact de l'encre déposée sur le volet le portant mais aussi, et cela est nouveau, au contact de l'encre déposée sur la paroi en vis à vis.

Il en résulte que les couches d'encre et d'adhésif se déchirent par cisaillement en se répartissant de manière aléatoire sur chacune des parties volet-paroi. Cela entraîne le dégagement des marques de vernis sur la paroi et le volet et assure la révélation du message indiquant la première ouverture.

Il ressort de ce qui précède que, si la détection à la première ouverture met en oeuvre deux couches révélatrices similaires ménagées respectivement sur le ruban adhésif et sur les parois du sachet, l'une de ces couches étant associées à l'adhésif, elle met à profit la meilleure adhérence au froid de l'adhésif avec les couches d'encre pour obtenir l'action révélatrice, jusqu'alors annulée par le froid. En d'autres termes ce dispositif combine des moyens connus, mais obtient, par une fonction nouvelle, la rupture des couches générant la révélation de l'ouverture

L'invention sera mieux comprise à l'aide de la description qui suit en référence au dessin schématique annexé.
Figure 1 est une vue en perspective représentant une forme d'exécution d'un sachet pour le transfert de fonds et de valeurs financières ;
Figure 2 est une vue en coupe longitudinale du sachet traditionnel ;
Figure 3 est une vue en coupe transversale montrant, à échelle agrandie, la zone d'ouverture du sachet lorsqu'elle est fermée par du ruban adhésif ;
Figures 4 et 5 sont des vues similaires à la figure 3, respectivement, lors de l'ouverture normale du sachet, et lors de son effraction avec l'aide d'un gaz réfrigérant ;
Figure 6 est une vue en coupe longitudinale du sachet selon l'invention ;
Figures 7 et 8 sont des vues en coupe transversale montrant à échelle agrandie des moyens de fermeture du sachet, lorsqu'ils sont, respectivement, en position de fermeture et après ouverture.

Dans la description qui suit les éléments communs à l'état de la technique et à l'invention porteront une référence majorée de 10, les éléments nouveaux seront référencés à partir de 20.

La figure 6 montre que le sachet selon l'invention est constitué par une nappe en matière synthétique 10 repliée à chacune des extrémités 10a, 10b du sachet et dont les propres extrémités 11a, 11b se recouvrent pour former l'ouverture 13. Les extrémités 11a, 11b délimitent donc les parties de la nappe destinées à coopérer avec un ruban adhésif 12 comportant une partie 12a se collant sur la partie 11a de la nappe et une partie 12b, en forme de volet, apte à être collée à la partie 11b de la nappe.

Comme dans l'état de la technique, le ruban adhésif 12 est composé d'un ruban en matière synthétique comprenant, entre lui et une couche d'adhésif 14, un complexe révélateur R1 composé de marques 15a à 15e imprimées par un vernis invisible et d'une couche d'encre 16, colorée et répartie en aplat. L'un des deux composants vernis 15, encre 16, et par exemple l'encre 16, est choisie parmi ceux n'adhérant pas à l'autre composant, à savoir le vernis 15.

Selon l'invention, chacune des zones du sachet coopérant avec le ruban adhésif 12, à savoir l'extrémité 11a et l'extrémité 11b, est recouverte par un complexe révélateur R2 et R3 composé de marques 25a à 25e imprimées par un vernis incolore 25 et d'une couche d'encre 26, colorée et répartie en aplat, l'un des deux composants encre et vernis étant choisi parmi ceux n'adhérant pas à l'autre composant. Le vernis 25 et l'encre 26 peuvent être identiques, respectivement, au vernis 15 et à l'encre 16 utilisés sur le ruban adhésif 12 de l'état de la technique, mais ils peuvent être différents. A titre d'exemple, le ruban 12 est en polyéthylène, le vernis 15, 25 est à base de cires synthétiques et par exemple est celui commercialisé par la société française REXOR sous la référence PC 140 WT, tandis que l'encre est à base nitrocellulosique et par exemple est celle commercialisée par la société française SICPA sous la référence Série 9230, qui n'adhère pas au vernis.

La mise en place des composants du complexe révélateur ne pose aucun problème puisque lors de sa fabrication chaque sachet reçoit des impressions diverses auxquelles s'ajoutent l'impression de l'encre 15, 25et du vernis 16, 26.

Le deuxième moyen de révélation ne modifie en rien les conditions normales d'utilisation du dispositif de fermeture ni d'ailleurs celles de révélation de la première ouverture puisque, lors de celle-ci, et comme montré figure 8, l'effort d'arrachement exercé sur le volet 12b génère sur l'adhésif 14, adhérant aux deux couches d'encre 16 et 26, des contraintes de cisaillement provoquant sa déchirure en formant des fragments 27a, 27b, 27c de couches complexes, se délaminant en suivant le volet 2b ou en restant sur la paroi 11b en vis à vis. Chaque fragment 27a à 27c se sépare de l'un des supports, volet 2b ou paroi 11b, présentant une adhérence plus faible, c'est-à-dire dans une zone comportant une marque imprimée en vernis incolore, en faisant apparaître cette marque, comme montré pour celles 25c, 15d et 15e.

Ainsi, non seulement la marque n'est plus occultée par la couche d'encre colorée mais se distingue nettement par contraste ou opposition avec son environnement par le reste de cette couche colorée l'entourant.

Lors d'une ouverture par effraction au gaz réfrigérant, la révélation de cette ouverture s'effectue dans les mêmes conditions, puisque, la couche d'adhésif 14 n'est pas en contact direct avec une paroi en polyéthylène, matière vis à vis de laquelle elle perd son pouvoir adhérent, mais en contact avec deux couches d'encre vis à vis desquelles elle conserve son pouvoir adhérent.

Il en résulte que, même à l'état surgelé, le dispositif de détection fait apparaître des marques révélant la première ouverture et qu'ainsi il n'est plus possible d'ouvrir le sachet par effraction au gaz réfrigérant sans que cette ouverture soit signalée.

Il est à noter que, d'une part, la couche composée du vernis 25 et de l'encre 26 se distingue de la couche formée par le vernis 15 et par l'encre 16, par le fait qu'elle n'est pas associée à une couche adhésive 14, et que, d'autre part, la combinaison des deux couches met à profit les conditions d'adhérence privilégiée de l'adhésif avec les encres 16 et 26 pour, dans les conditions d'effraction au gaz réfrigérant, utiliser le différentiel d'adhérence avec les deux marques de vernis 15a à 15e et 25a à 25e, pour entraîner la désoccultation de ces marques.

## Revendications

1. Dispositif de détection de la première ouverture d'un sachet dans lequel la fermeture de l'ouverture (13) de ce sachet est assurée par un ruban adhésif (12) comportant une partie (12a) collée sur le bord de l'ouverture (13) et une partie (12b) en forme de volet pouvant être rabattue sur l'autre paroi bordant l'ouverture, ledit ruban comportant, entre la couche adhésive (14) et la nappe (12) le composant, un complexe de révélation (R1) composé de marques (15a à 15d) imprimées par un vernis incolore et d'une couche d'encre colorée 16 répartie en aplat, l'un des composants vernis encre étant choisi parmi ceux n'adhérant pas à l'autre, **caractérisé en ce qu'**il comprend, en complément du complexe de révélation (R1) porté par le ruban adhésif (12) et sur chacune des parois (11a, 11b) du sachet venant en contact avec le ruban adhésif (12), c'est-à-dire de part et d'autre de l'ouverture (13) ménagée dans ce sachet, des couches complémentaires de révélation (R2 et R3), ayant sensiblement la même surface que la partie correspondante (12a, 12b) du volet devant les recouvrir, chacune de ces couches de complexe révélateur étant composée de marques (25a à 25e) imprimées par un vernis incolore et d'une couche d'encre colorée (26) répartie en aplat et recouvrant ces marques, l'un des composants vernis ou encre étant choisi parmi ceux n'adhérant pas à l'autre composant.
